# EUROPÄISCHE PATENTSCHRIFT

(11) **EP 2 817 110 B1**
(45) Veröffentlichungstag und Bekanntmachung des Hinweises auf die Patenterteilung: **08.04.2020**
(21) Anmeldenummer: 13706237.8
(22) Anmeldetag: 21.02.2013
(51) Int. Cl.: B21D 1/02, B21D 43/02, B21D 43/09

(54) **RICHTVERFAHREN MIT POSITIONIEREN DES RICHTGUTS**
STRAIGHTENING METHOD WITH POSITIONING SYSTEM FOR THE PRODUCT TO BE STRAIGHTENED
PROCÉDÉ DE PLANAGE COMPRENANT LE POSITIONNEMENT DU MATÉRIAU À PLANER

(30) Priorität: 23.02.2012 EP 12156741
(43) Veröffentlichungstag der Anmeldung: 31.12.2014
(73) Patentinhaber: Arku Maschinenbau GmbH, 76532 Baden-Baden (DE)
(72) Erfinder: PFLÜGER, Hans-Peter, 76547 Sinzheim (DE); KOHL, Harald, 76532 Baden-Baden (DE)
(74) Vertreter: Strobel, Wolfgang
(86) Internationale Anmeldenummer: PCT/EP2013/053428
(87) Internationale Veröffentlichungsnummer: WO 2013/124342

(56) Entgegenhaltungen:
- DE-A1- 2 748 613
- DE-B3-102009 012 929
- US-A- 3 701 274
- US-A- 4 633 697
- US-A1- 2003 066 327
- US-A1- 2008 098 786

## Beschreibung

Die vorliegende Erfindung betrifft ein Verfahren zum Richten von bandförmigem Material bzw. von Teilen, mit dem ein exaktes Positionieren der Werkstücke an einer nachgeschalteten Bearbeitungsmaschine, wie beispielsweise einer Presse, Schere etc. ermöglicht wird.

Zur Verarbeitung von bandförmigen Materialien aus Metall, welche üblicherweise von einem Coil abgezogen werden, benötigt man eine ebene Ausrichtung des Materials zur Verarbeitung in einer Bearbeitungsvorrichtung, wie beispielsweise einer Stanzpresse, einer Schere, einer Umformmaschine oder dergleichen. Vor der Verarbeitung des Materials in einer derartigen Bearbeitungsvorrichtung muss das Material eben bzw. plan ausgerichtet werden, was durch einen Richtvorgang geschieht.

Für einen solchen Vorgang werden bevorzugt Walzen- oder Rollenrichtmaschinen eingesetzt, die eine Mehrzahl von in jeweils einem oberen und einem unteren Walzenstuhl angeordneten oberen und unteren Richtwalzen oder -rollen aufweisen. Diese sind versetzt zueinander angeordnet, wobei zwischen den oberen und unteren Richtwalzen sich ein sogenannter Richtspalt ausbildet. Die Anzahl der Richtwalzen hängt im Wesentlichen von der Richtaufgabe ab, die ihrerseits von der Dicke des zu richtenden Materials abhängt. Je dicker das zu richtende Material ist, desto größere Walzen kommen zum Einsatz, wohingegen bei dünnen Blechen kleinere Richtwalzen zum Einsatz kommen können.

Werden in einem Herstellungsbetrieb sehr unterschiedliche Materialien verarbeitet, so ist das Bestreben, die Anzahl der unterschiedlichen Richtmaschinen auf ein Minimum zu begrenzen. Zur Erhöhung des universelleren Einsatzes einer Richtmaschine, wurden Richtmaschinen mit Wechselkassetten entwickelt, bei denen durch Austausch der Wechselkassetten eine Anpassung an die Materialstärke erfolgen kann.

In manchen Anwendungsfällen, insbesondere bei dem Ziel, eine sehr hohe Planheit des Materials zu erzielen, wurde vorgeschlagen, den Richtvorgang in einen zweistufigen Prozess zu unterteilen, wobei in einer ersten Stufe eine erste Richtmaschine das Material richtet und in einer der ersten Maschine nachfolgenden zweiten Maschine eine weitere Feinbearbeitung zur Erhöhung der Ebenheit und Präzision des Richtergebnisses angeordnet sind. Eine derartige Mehrfachrichtmaschinenanlage ist beispielsweise aus der DE 10 2009 012 929 B3 bekannt. In dieser sind auch die technischen Vorgänge beim Walzen- oder Rollenrichten ausführlich beschrieben.

Die Bearbeitung des Richtguts in entsprechenden Bearbeitungsvorrichtungen erfolgt, beispielsweise im Falle von Stanzpressen, getaktet. Dies bedeutet, dass mittels Vorschub das gerichtete Richtgut der Bearbeitungsvorrichtung zugeführt wird und nach Erreichen einer bestimmten Position der Vorschub in dem Moment unterbrochen wird, wo das Stanzwerkzeug in Richtung senkrecht zur Bewegungsrichtung des Richtguts in dieses eingreift, um die entsprechenden Teile aus dem Richtgut auszustanzen.

Nachteilig beim Stand der Technik gemäß DE 10 2009 012 929 B3 ist, dass keine Synchronizität zwischen Richtgutvorschub in der Richtmaschine und Richtgutvorschub in der Bearbeitungsvorrichtung vorliegt. Die kontinuierlich richtende und vorschiebende Tandemrichtmaschine dieses Standes der Technik benötigt eine Pufferung dergestalt, dass eine Bandschlaufe zwischen Richtmaschine und Bearbeitungsvorrichtung vorgesehen werden muss, um den Vorschubunterschied auszugleichen. Dies hat insbesondere auch den Nachteil einer großen Gesamtlänge der Anlage.

In der modernen Teilefertigung ist es ein Ziel, das verwendete Rohmaterial so sparend wie möglich zu verwenden, um so wenig wie möglich Abfall zu erhalten.

Aus vorgenannten Gründen und zur Überwindung der vorgehend geschilderten Nachteile liegt der vorliegenden Erfindung die Aufgabe zugrunde, ein Verfahren zum Richten von bandförmigem oder von Teile-Richtgut, insbesondere von flächigen Teilen, zu schaffen, mit dem eine platzsparende Zuordnung des Richtvorgangs zu einer nachfolgenden Bearbeitungsvorrichtung erzielt werden kann, wobei eine genaue Positionierung des zu verarbeitenden Richtguts geschaffen wird.

Diese Aufgabe wird durch die Merkmale des Patentanspruchs 1 gelöst.

Vorteilhafte Ausgestaltungen des Verfahrens werden durch die abhängigen Ansprüche definiert.

Vorteilhafterweise erfolgt das Weiterführen des Richtgutes nach dem ersten Richtaggregat dadurch, dass weder zwischen dem ersten Richtaggregat und dem zweiten Richtaggregat noch zwischen dem zweiten Richtaggregat und der nachfolgenden Bearbeitungsvorrichtung eine Schlaufe des bandförmigen Richtguts vorhanden ist, wodurch bei schneller Taktung evtl. sich ergebende bzw. aufschaukelnde Schwingungen im Schlaufenmaterial vermieden werden.

Vorteilhafterweise weisen die oberen und unteren Walzen des ersten Richtaggregats in einer ersten alternativen Ausführungsform der Erfindung einen unterschiedlichen Durchmesser zu den oberen und unteren Richtwalzen des zweiten Richtaggregats auf. Somit kann das erste Richtaggregat vorteilhafterweise für ein Richtgut mit größerer Materialdicke, beispielsweise im Bereich von 4 bis 10 mm als Dickblechmaschine betrieben werden und das zweite Richtaggregat in einem dünneren Bereich, bis beispielsweise ca. 4 mm Materialdicke. Demzufolge weisen die oberen und unteren Walzen des ersten Richtaggregats einen größeren Durchmesser auf als die oberen und unteren Richtwalzen des zweiten Richtaggregats.

Entsprechend ist vorteilhaft, dass je nach Anforderung an das Richtergebnis bzw. bedingt durch die Dimension des Richtgutes entweder das erste Richtaggregat oder das zweite Richtaggregat oder auch beide Richtaggregate zum Einsatz kommen. Damit wird dem verarbeitenden Betrieb der große Vorteil einer flexibleren Bearbeitung ermöglicht, wobei zusätzlich der Vorteil darin besteht, dass eine größere Bandbreite von Richtgut verarbeitet werden kann. Im Gegensatz zu Walzenwechselsystemen bzw. Kassettenwechselsystemen ist kein mechanischer Umbau erforderlich, wobei vorteilhafterweise die Anpassung an die Richt- und Positionieraufgabe durch eine entsprechende Einstellung der Steuer- oder Regeleinrichtung erfolgt.

Dadurch, dass die Vorschubgeschwindigkeit des ersten Richtaggregats zu der Vorschubgeschwindigkeit des zweiten Richtaggregats unterschiedlich, bevorzugt geringer, sein kann, wird ermöglicht, dass die Tandemrichtmaschine einen kombinierten Wechsel-, Biege- und Dehnungsrichtprozess ausführen kann. Mit der Steuer- oder Regeleinrichtung können die Vorschubgeschwindigkeiten entsprechend eingestellt und geregelt werden.

Weiterhin ist vorteilhaft, dass durch die Steuer- oder Regeleinrichtung wenigstens eine der folgenden Größen vorzugsweise kontinuierlich erfasst wird: maximales Moment, maximale Positionsabweichung, maximaler Bandzug, Geschwindigkeit des Richtguts, Beschleunigung des Richtguts. Damit kann der Richtprozess umfassend gesteuert werden, wobei die Erfassung der maximalen Positionsabweichung weiterhin die Möglichkeit schafft, die Position vor der Bearbeitung durch die Bearbeitungsvorrichtung optimaler einzustellen.

Weiterhin ist vorteilhaft, dass zur Erfassung der Positionierung des Richtguts ein Messsensor einer Messeinrichtung verwendet wird. Damit kann unmittelbar die Positionierung des Richtguts erfasst werden, was Voraussetzung ist, diese gegebenenfalls nachzustellen. Vorteilhafterweise ist die Steuer- oder Regeleinrichtung in der Lage, bei einer Abweichung der erfassten Position des geförderten Richtguts von der gewünschten Position, das Richtgut in die gewünschte Position nach vorne oder zurück zu bewegen. Damit wird eine weitere Optimierung der Verwendung des Richtgutes erreicht.

Vorteilhafterweise werden bei der Taktlüftung der oberen Richtwalzen bezüglich der unteren Richtwalzen nur um wenige Zehntel Millimeter bewegt, wodurch ein besonders schnelles und kurzzeitiges Erreichen des Lüftungszustands des jeweiligen Richtaggregats erreicht wird, was wiederum vorteilhaft hohe Taktzahlen der Bearbeitungsvorrichtung ermöglicht.

Zur weiteren vorteilhaften Optimierung des Verarbeitungsprozesses von bandförmigem Richtgut ist die Abwicklungsbewegung des bandförmigen Richtguts von einem Coil mit dem Vorschub der Tandemrichtmaschine gekoppelt. Dies geschieht vorzugsweise über die Steuer- oder Regeleinrichtung. Damit wird vorteilhafterweise von der Abwicklung bis einschließlich Bearbeitungsvorgang in der Bearbeitungsvorrichtung der gesamte Bewegungsprozess synchronisiert.

Gemäß dem erfindungsgemäßen Verfahren wird eine flexible Bearbeitung unterschiedlichster Dimensionen des Richtguts, sowohl in Form von vom Coil abgewickelten Metallbändern, als auch in Form von Teilen, insbesondere flächigen Teilen geschaffen, wobei dem Verarbeiter eine Vielzahl von Möglichkeiten des Einsatzes der Richtaggregate zur Verfügung steht, wodurch nicht nur ein Dickblechrichten, sondern auch ein Präzisionsrichten möglich ist. Unter Präzisionsrichten wird allgemein ein Richten mit dem Ergebnis eines besonders ebenen Richtguts verstanden.

Mittels der Steuer- oder Regeleinrichtung wird vorteilhafterweise der Einsatz des ersten und/oder zweiten Richtaggregats gesteuert so dass ein Umbauen der Fertigungslinie nicht erforderlich ist, was zu einer erheblich verkürzten Anpassung an unterschiedliche Fertigungsprozesse führt. Nach kurzer Umrüstzeit kann anderes Richtgut weiterverarbeitet werden.

Weitere Einzelheiten, Merkmale und Vorteile der vorliegenden Erfindung ergeben sich aus der nachfolgenden Beschreibung der einzigen Figur 1.

Eine Ausführungsform einer Tandemrichtmaschine 1 ist in Fig. 1 in Seitenansicht, einer Ansicht quer zur Durchlaufrichtung gemäß Pfeil 3 eines bandförmigen Richtguts 25 gezeigt. Die Tandemrichtmaschine 1 weist ein erstes Richtaggregat 5 und ein zweites Richtaggregat 7 auf. Das erste Richtaggregat 5 weist obere Richtwalzen 9 und untere Richtwalzen 11 und das zweite Richtaggregat 7 weist obere Richtwalzen 10 und untere Richtwalzen 12 auf. Die beiden Richtaggregate können gleich aufgebaut sein, vorzugsweise sind sie jedoch unterschiedlich aufgebaut. So kann das erste Richtaggregat 5 weniger Richtwalzen 9, 11 aufweisen als das zweite Richtaggregat 7, dessen obere und untere Richtwalzen 10, 12 dafür im Durchmesser geringer sein können.

Die beiden Richtaggregate 5 und 7 ruhen auf einem gemeinsamen Maschinenbett 13, das seinerseits auf Stützfüßen 15 ruht. Alternativ können die Richtaggregate 5, 7 auch auf getrennten Maschinenbetten ruhen.

Die oberen Richtwalzen 9, 10 sind in an sich bekannter Weise in einem oberen Walzenstuhl 17 gelagert und der obere Walzenstuhl 17 ist gemäß Pfeilen 19 vorzugsweise schwenkbeweglich ausgebildet. Selbstverständlich umfasst die vorliegende Erfindung auch nicht schwenkbare obere Walzenstühle. Die beiden Richtaggregate 5 und 7 sind im Wesentlichen wie je eine Richtmaschine aufgebaut, so dass hier auf die Beschreibung weiterer Einzelheiten, insbesondere bezüglich Antrieb und Steuerung verzichtet wird.

Die unteren Richtwalzen 11, 12 sind in einem unteren Richtwalzenstuhl 21 gelagert, der auf dem Maschinenbett 13 ruht und mit diesem gegebenenfalls verbunden ist. Am Einlass der Richtaggregate 5 und 7 befindet sich eine Bandseitenführung 23, die dazu dient, das bandförmige Richtgut 25 aber auch flächiges, insbesondere tafelförmiges Richtgut seitlich zu führen.

Zum Vorschub des Richtguts in dem jeweiligen Richtaggregat dienen die Richtwalzen. Der Vorschub zum Ausbringen des Richtguts 25 umfasst weiterhin vorteilhafterweise pro Richtaggregat 5 bzw. 7 eine obere Treiberrolle27 und eine untere Treiberrolle29, die sich in Durchlaufrichtung gemäß Pfeil 3 hinter den oberen und unteren Richtwalzen 9, 10 und 11, 12 oberhalb und unterhalb des Richtguts 25 befinden. Die Treibrollen 27, 29 dienen zum Antrieb des Richtguts 25 und können je nach Betriebssituation zu- oder weggeschaltet werden. Das Richtgut wird hautsächlich über die Richtwalzen 9, 11, 10, 12 angetrieben, weswegen die erfindungsgemäße Tandemrichtmaschine 1 auch als Vorschubrichtmaschine bezeichnet wird.

Die Funktionsweise wird wie folgt beschrieben: Das bandförmige Richtgut 25 wird in das erste Richtaggregat 5 eingefädelt und hindurchgeführt, wonach es mittels Treibrollen 27 und 29 zum zweiten Richtaggregat 7 gefördert wird. Danach werden beide Lageregler geschlossen und die beiden Richtaggregate werden über einen Synchronisationsbus gekoppelt. Während des Positioniervorgangs des Werkstücks an der nachgeschalteten Bearbeitungsvorrichtung oder -maschine werden die physikalischen Größen kontinuierlich gemessen. Die physikalischen Größen können umfassen: maximales Moment, maximale Positionsabweichung, maximalen Bandzug, Geschwindigkeit und/oder Beschleunigung des Richtguts.

Im Rechenmodul werden die Ist-Größen mit den Soll-Größen verglichen. In dem beide Richtaggregate 5 und 7 überlagernden System werden Position und Moment der einzelnen Richtaggregate 5, 7 sowie die Bewegung des Richtguts 25 überwacht. Überschreitet eine Messgröße die vorgegebenen Grenzwerte, wird der Prozess angehalten. Als Messmittel bzw. Messeinrichtung wird ein Messsensor eingesetzt beispielsweise in Form eines Paares aus Messrad 33 und Gegenrad 34. Das Messrad 33 kann auf der Oberseite oder der Unterseite angeordnet sein, wobei sich das Gegenrad 34 dann stets auf der anderen Seite des Richtguts 25 befindet. Auf dem Messrad selbst ist der Messsensor befestigt.

Hat das vorgeschobene Richtgut 25 seine gewünschte Position erreicht, wird im überlagerten System ein auf das Richtgut 25 wirkender Momentenausgleich mit übergeordneter Positionsstabilisierung eingeleitet. Das Richtgut wird in dem Moment angehalten, in dem das Werkzeug, beispielsweise ein Pressenstempel der Bearbeitungsvorrichtung in das Richtgut eintaucht. Durch die Taktlüftung der Richtaggregate 5, 7 wird der weitere Vorschub des Richtguts kurzzeitig unterbrochen, bis das Werkzeug der Bearbeitungsvorrichtung das Richtgut wieder freigibt.

Weiterhin ist besonders vorteilhaft, dass durch gezieltes Einstellen der Parameter von Richtaggregat 5 und Richtaggregat 7 ein definierter Bandzug realisiert werden kann.

Mit der Tandemrichtmaschine 1 bzw. dem erfindungsgemäßen Verfahren gelingt es, Richtgut nach dem Richten an einer nachgeschalteten Bearbeitungsvorrichtung, wie einer Stanzpresse, genau zu positionieren, was zu einer erheblichen Verbesserung der Richtgutausnutzung führt. Der Fertigungsabfall kann entsprechend reduziert werden. Weiterhin kann die Ausbringung des gerichteten Materials deutlich erhöht werden.

### Bezugszeichenliste

- 1 -: Tandemrichtmaschine
- 3 -: Pfeil
- 5 -: erstes Richtaggregat
- 7 -: zweites Richtaggregat
- 9 -: obere Richtwalzen
- 10 -: obere Richtwalzen
- 11 -: untere Richtwalzen
- 12 -: untere Richtwalzen
- 13 -: Maschinenbett
- 15 -: Stützfüße
- 17 -: oberer Richtwalzenstuhl
- 19 -: Pfeile
- 21 -: unterer Richtwalzenstuhl
- 23 -: Bandseitenführung
- 25 -: bandförmiges Richtgut
- 27 -: obere Treiberrolle
- 29 -: untere Treiberrolle
- 31 -: Steuer- oder Regeleinrichtung
- 33 -: Messrad
- 34 -: Gegenrad

## Patentansprüche

1. Verfahren zum Richten von bandförmigem (25) oder von Teile-Richtgut, insbesondere von flächigen Teilen, und zum getakteten Zuführen zu einer nachfolgenden Bearbeitungsvorrichtung bzw. -maschine, insbesondere einer Stanzpresse, einer Schere oder Umformmaschine, das die folgenden Schritte aufweist,
Zuführen des Richtguts einem ersten Richtaggregat (5) und wahlweises Richten des Richtguts in diesem ersten Richtaggregat,
Weiterführen des Richtguts ohne Schlaufe zu einem zweiten Richtaggregat (7) und wahlweises Richten des Richtguts in diesem zweiten Richtaggregat,
Weiterführen des Richtguts ohne Schlaufe zu der nachfolgenden Bearbeitungsmaschine, wobei das Maß des Vorschubs zu der nachfolgenden Bearbeitungsmaschine mittels einer Steuer- oder Regeleinrichtung (31) gesteuert wird, die auf synchrone Weise mit der Taktung der nachfolgenden Bearbeitungsvorrichtung eine Taktlüftung der Richtaggregate (5, 7) steuert,
wobei nach Schließen der beiden Lageregler der beiden Richtaggregate die beiden Richtaggregate über einen Synchronisationsbus gekoppelt werden,
wobei das Weiterführen des Richtguts positionsgenau und durch Synchronisation der beiden Richtaggregate mittels eines beide Richtaggregate überlagernden Systems, welches eine Messeinrichtung umfasst, erfolgt, in dem Position und Moment der einzelnen Richtaggregate (5, 7) sowie die Bewegung des Richtguts überwacht werden,
wobei, wenn das Richtgut seine gewünschte Position erreicht hat, im überlagernden System ein auf das Richtgut wirkender Momentenausgleich mit übergeordneter Positionsstabilisierung eingeleitet wird, und
wobei mittels der Steuer- oder Regeleinrichtung (31) der Einsatz des ersten und/oder des zweiten Richtaggregats (5, 7) gesteuert wird.

2. Verfahren nach Anspruch 1, **dadurch gekennzeichnet, dass** je nach Anforderung an das Richtergebnis bzw. bedingt durch die Dimension des Richtgutes, entweder das erste Richtaggregat (5) oder das zweite Richtaggregat (7) oder beide Richtaggregate (5, 7) zum Einsatz kommen.

3. Verfahren nach Anspruch 1 oder 2, **dadurch gekennzeichnet, dass** die Vorschubgeschwindigkeit des ersten Richtaggregats (5) zu der Vorschubgeschwindigkeit des zweiten Richtaggregats (7) unterschiedlich, bevorzugt geringer, sein kann.

4. Verfahren nach einem der vorangehenden Ansprüche, **dadurch gekennzeichnet, dass** durch die Steuer- oder Regeleinrichtung (31) wenigstens eine der folgenden Größen vorzugsweise kontinuierlich erfasst wird: maximales Moment, maximale Positionsabweichung, maximaler Bandzug, Geschwindigkeit des Richtguts, Beschleunigung des Richtguts.

5. Verfahren nach einem der vorangehenden Ansprüche, **dadurch gekennzeichnet, dass** zum Erfassen der Positionierung des Richtguts ein Messsensor einer Messeinrichtung (33, 34) verwendet wird.

6. Verfahren nach einem der vorangehenden Ansprüche, **dadurch gekennzeichnet, dass** bei einem Abweichen der erfassten Position des geförderten Richtguts von der gewünschten Position, die Steuer- oder Regeleinrichtung (31) das Richtgut in die gewünschte Position nach vorne oder zurück bewegt.

7. Verfahren nach einem der vorangehenden Ansprüche, **dadurch gekennzeichnet, dass** bei der Taktlüftung die oberen Richtwalzen (9, 10) bezüglich der unteren Richtwalzen (11, 12) nur um wenige Zehntel Millimeter bewegt werden.

8. Verfahren nach einem der vorangehenden Ansprüche, **dadurch gekennzeichnet, dass** die Abwicklungsbewegung des bandförmigen Richtguts (25) von einem Coil mit dem Vorschub der Tandemrichtmaschine (1) gekoppelt erfolgt.

9. Verfahren nach einem der vorangehenden Ansprüche, **dadurch gekennzeichnet, dass** zwei Richtaggregate (5, 7) zum Einsatz kommen, bei denen die oberen und die unteren Richtwalzen (9, 11) des ersten Richtaggregats (5) einen unterschiedlichen Durchmesser zu den oberen und den unteren Richtwalzen (10, 12) des zweiten Richtaggregats (7) aufweisen.

## Claims

1. Method for straightening of strip-like (25) or part products to be straightened, in particular of flat parts, and for cyclic supply to a following processing apparatus or machine, in particular a punch press, a shear or shaping machine, which has the following steps,
feeding the product to be straightened to a first straightening unit (5) and optionally straightening the product to be straightened in this first straightening unit,
forwarding the product to be straightened without a loop to a second straightening unit (7) and optionally straightening the product to be straightened in this second straightening unit, forwarding the product to be straightened without a loop to the following processing machine,
wherein the extent of the forward feed to the following processing machine is controlled by means of an open-loop or closed-loop control device (31), which controls cyclic venting of the straightening units (5, 7) synchronously with the cycling of the following processing apparatus,
wherein, following closure of the two position controllers of the two straightening units, the two straightening units are coupled via a synchronization bus,
wherein the product to be straightened is forwarded with position accuracy and with synchronization of the two straightening units by means of a system superimposed on the two straightening units, which comprises a measuring device, in which position and torque of the individual straightening units (5, 7) and the movement of the product to be straightened are monitored,
wherein, when the product to be straightened has reached its desired position, compensation of the torque acting on the product to be straightened with superimposed position stabilization is initiated in the higher-order system, and
wherein the use of the first and/or the second straightening unit (5, 7) is controlled by means of the open-loop or closed-loop control device (31) .

2. Method according to Claim 1, **characterized in that**, depending on the requirements of the straightening result or necessitated by the dimension of the product to be straightened, either the first straightening unit (5) or the second straightening unit (7) or both straightening units (5, 7) is/are used.

3. Method according to Claim 1 or 2, **characterized in that** the forward feed rate of the first straightening unit (5) relative to forward the feed rate of the second straightening unit (7) can be different, preferably lower.

4. Method according to one of the preceding claims, **characterized in that** at least one of the following variables is preferably detected continuously by means of the open-loop or closed-loop control device (31): maximum torque, maximum positional deviation, maximum strip tension, speed of the product to be straightened, acceleration of the product to be straightened.

5. Method according to one of the preceding claims, **characterized in that** a measuring sensor measuring device (33, 34) is used to detect the positioning of the product to be straightened.

6. Method according to one of the preceding claims, **characterized in that** in the event of a deviation of the detected position of the conveyed product to be straightened from the desired position, the open-loop or closed-loop control device (31) moves the product to be straightened forward or backward into the desired position.

7. Method according to one of the preceding claims, **characterized in that** during the cyclic venting, the upper straightening rollers (9, 10) are moved only by a few tenths of a millimetre with respect to the lower straightening rollers (11, 12).

8. Method according to one of the preceding claims, **characterized in that** the unwinding movement of the strip-like product to be straightened (25) from a coil is coupled to the forward feed of the tandem straightening machine (1).

9. Method according to one of the preceding claims, **characterized in that** two straightening units (5, 7) are used, of which the upper and the lower straightening rollers (9, 11) of the first straightening unit (5) have a different diameter from the upper and the lower straightening rollers (10, 12) of the second straightening unit (7).

## Revendications

1. Procédé pour le planage de matériau à planer, en forme de bande (25), ou de pièces, notamment de pièces minces, et pour l'amenage de manière intermittente à un dispositif ou machine de traitement placé en aval, notamment à une presse de poinçonnage, une cisaille ou une machine de formage, qui comprend les étapes suivantes,
l'amenage du matériau à planer à un premier groupe de planage (5) et de manière facultative le planage du matériau à planer dans ce premier groupe de planage,
la poursuite d'amenage du matériau à planer, sans boucle, à un second groupe de planage (7) et de manière facultative le planage du matériau à planer dans ce second groupe de planage,
la poursuite d'amenage du matériau à planer, sans boucle, à une machine de traitement placée en aval, la valeur de l'avancement vers la machine de traitement placée en aval étant commandée au moyen d'un dispositif de commande ou de régulation (31), qui, d'une manière synchrone avec le fonctionnement intermittent du dispositif de traitement placé en aval, commande une interruption du fonctionnement intermittent des groupes de planage (5, 7),
alors que, après fermeture des deux régulateurs de position des deux groupes de planage, les deux groupes de planage sont accouplés au moyen d'un bus de synchronisation,
alors que, la poursuite d'amenage du matériau à planer ayant lieu d'une manière précise en position, et par synchronisation des deux groupes de planage, au moyen d'un système qui a la priorité sur les deux groupes de planage, qui comprend un dispositif de mesure et dans lequel la position et le couple des groupes de planage (5, 7) individuels, ainsi que le déplacement du matériau à planer, sont surveillés,
alors que, dans le système ayant la priorité, lorsque le matériau à planer a atteint sa position souhaitée, un équilibre de couple, agissant sur le matériau à planer, est provoqué avec stabilisation de position prioritaire, et
alors que l'utilisation du premier et/ou du second groupes de planage (5, 7) est commandée au moyen du dispositif de commande ou de régulation (31).

2. Procédé suivant la revendication 1, **caractérisé en ce que**, dans chaque cas en fonction de l'exigence concernant le résultat de planage ou de manière conditionnée par la dimension du matériau à planer, soit le premier groupe de planage (5), soit le second groupe de planage (7), soit les deux groupes de planage (5, 7) sont utilisés.

3. Procédé suivant la revendication 1 ou 2, **caractérisé en ce que** la vitesse d'avancement du premier groupe de planage (5) peut être différente, de préférence inférieure, vis-à-vis de la vitesse d'avancement du second groupe de planage (7).

4. Procédé suivant l'une des revendications précédentes, **caractérisé en ce que**, au moyen du dispositif de commande ou de régulation (31), au moins l'une des grandeurs suivantes est détectée, de préférence de manière continue : couple maximal, écart de position maximal, tension de bande maximale, vitesse du matériau à planer, accélération du matériau à planer.

5. Procédé suivant l'une des revendications précédentes, **caractérisé en ce qu'**un capteur de mesure d'un dispositif de mesure (33, 34) est utilisé pour détecter le positionnement du matériau à planer.

6. Procédé suivant l'une des revendications précédentes, **caractérisé en ce que**, en cas d'écart de la position détectée du matériau à planer amené vis-à-vis de la position souhaitée, le dispositif de commande ou de régulation (31) déplace vers l'avant ou vers l'arrière le matériau à planer dans la position souhaitée.

7. Procédé suivant l'une des revendications précédentes, **caractérisé en ce que**, lors de l'interruption de fonctionnement intermittent, les rouleaux de planage supérieurs (9, 10) sont déplacés de seulement quelques dixièmes de millimètre vis-à-vis des rouleaux de planage inférieurs (11, 12)

8. Procédé suivant l'une des revendications précédentes, **caractérisé en ce que** le mouvement de déroulement du matériau à planer en forme de bande (25) à partir d'une bobine a lieu de manière couplée avec l'avancement de la machine de planage tandem (1).

9. Procédé suivant l'une des revendications précédentes, **caractérisé en ce que** sont mis en fonctionnement deux groupes de planage (5, 7) dans le cas desquels les rouleaux de planage supérieurs et rouleaux de planage inférieurs (9, 11) du premier groupe de planage (5) présentent un diamètre différent vis-à-vis des rouleaux de planage supérieurs et rouleaux de planage inférieurs (10, 12) du second groupe de planage (7).
